# EUROPÄISCHE PATENTSCHRIFT

(11) **EP 1 344 002 B1**
(45) Veröffentlichungstag und Bekanntmachung des Hinweises auf die Patenterteilung: **27.02.2008**
(21) Anmeldenummer: 01970076.4
(22) Anmeldetag: 03.10.2001
(51) Int. Cl.: F23R 3/12, F23R 3/28

(54) **BRENNER MIT GESTUFTER BRENNSTOFF-EINDÜSUNG**
BURNER WITH PROGRESSIVE FUEL INJECTION
BRULEUR A INTRODUCTION ETAGEE DU CARBURANT

(30) Priorität: 16.10.2000 DE 10051221
(43) Veröffentlichungstag der Anmeldung: 17.09.2003
(73) Patentinhaber: Alstom Technology Ltd, 5400 Baden (CH)
(72) Erfinder: EROGLU, Adnan, CH-5417 Untersiggenthal (CH); PENNELL, Douglas, CH-5210 Windisch (CH)
(86) Internationale Anmeldenummer: PCT/IB2001/001817
(87) Internationale Veröffentlichungsnummer: WO 2002/033324

(56) Entgegenhaltungen:
- US-A- 5 307 634
- US-A- 5 482 457
- US-A- 5 699 667
- US-A- 5 865 024
- US-A- 5 984 670

## Beschreibung

### Technisches Anwendungsgebiet

Die vorliegende Erfindung betrifft einen Brenner mit gestufter Brennstoff-Eindüsung, der sich aus einem Drallerzeuger für einen Verbrennungsluftstrom und Mitteln zum Einbringen von Brennstoff in den Verbrennungsluftstrom zusammensetzt, wobei die Mittel zum Einbringen von Brennstoff in den Verbrennungsluftstrom wenigstens eine erste Brennstoffzuführung mit einer ersten Gruppe von Brennstoff-Austrittsöffnungen und eine zweite Brennstoffzuführung mit einer zweiten Gruppe von Brennstoff-Austrittsöffnungen stromab der ersten Gruppe von Brennstoff-Austrittsöffnungen umfassen und die erste und zweite Gruppe von Brennstoff-Austrittsöffnungen sowie Eintrittsöffnungen für den Verbrennungsluftstrom entlang des durch den Drallerzeuger gebildeten Drallraums angeordnet sind. Ein bevorzugtes Anwendungsgebiet für einen derartigen Brenner ist der Einsatz in der Dampf- und Gasturbinentechnik.

### Stand der Technik

Aus der EP 0 321 809 B1 ist ein aus mehreren Schalen bestehender kegelförmiger Brenner, ein so genannter Doppelkegelbrenner bekannt. Durch den kegelförmigen aus mehreren Schalen zusammengesetzten Drallerzeuger, der einen Drallraum im Innern bildet, wird eine geschlossene Drallströmung im Kegelkopf erzeugt, welche aufgrund des zunehmenden Dralls entlang der Kegelspitze instabil wird und in eine annulare Drallströmung mit Rückströmung im Kern übergeht. Die Schalen des Drallerzeugers sind derart zusammengesetzt, dass entlang der Brennerachse tangentiale Lufteintrittsschlitze für Verbrennungsluft gebildet werden. An der hierdurch entstehenden Einströmkante der Kegelschalen sind Zuführungen für das Vormischgas, d.h. den gasförmigen Brennstoff, vorgesehen, die in Richtung der Brennerachse entlang des Drallraums verteilte Austrittsöffnungen für das Vormischgas aufweisen. Das Gas wird durch die Austrittsöffnungen bzw. Bohrungen quer zum Lufteintrittsspalt eingedüst. Diese Eindüsung führt in Verbindung mit dem im Drallraum erzeugten Drall der Verbrennungsluft-Brenngas-Strömung zu einer guten Durchmischung des Brenn- bzw. Vormischgases mit der Verbrennungsluft. Eine gute Durchmischung ist bei derartigen Vormischbrennern die Voraussetzung für niedrige NOₓ-Werte beim Verbrennungsvorgang.

Zur weiteren Verbesserung eines derartigen Brenners ist aus der EP 0 280 629 A2 ein Brenner für einen Wärmeerzeuger bekannt, der im Anschluss an den Drallerzeuger eine zusätzliche Mischstrecke zur weiteren Vermischung von Brennstoff und Verbrennungsluft aufweist. Diese Mischstrecke kann beispielsweise als nachgeschaltetes Rohr ausgeführt sein, in das die aus dem Drallerzeuger austretende Strömung ohne nennenswerte Strömungsverluste überführt wird. Durch diese zusätzliche Mischstrecke können der Vermischungsgrad weiter erhöht und damit die Schadstoffemissionen verringert werden.

Fig. 1 zeigt schematisch ein Beispiel für derartige Brenner, bei denen der Brennstoff über Austrittsöffnungen in entlang der Brennerachse im Drallkörper 1 angeordneten Zuführungskanälen mit der eintretenden Verbrennungsluft gemischt wird. In der Figur ist hierbei der kegelförmige Drallkörper 1 des Brenners mit dem von diesem umschlossenen Drallraum 1a dargestellt, entlang dem die Brennstoffzuführungen mit den Austrittsöffnungen 2 - in der Figur durch Pfeile für eingedüsten Brennstoff angedeutet - verlaufen. Diese Brennstoffzuführungen sind in der Regel als einzelne Kanäle ausgebildet, die eine feste Verteilung der Brennstoff-Austrittsöffnungen 2 entlang der Brennerachse aufweisen. Weiterhin ist in der Figur 1 eine Pilotierungslanze 5 zu erkennen, über die beim Anfahren des Brenners der Brennstoff direkt in den Drallraum 1a eingespritzt wird. Bei steigender Last erfolgt dann ein Umschalten von dieser Pilotierungsstufe zum Vormisch-Betrieb, bei dem der Brennstoff über die genannten Brennstoff-Austrittsöffnungen 2 mit der zuströmenden Verbrennungsluft vermischt wird.

Eine weitere bekannte Brennergeometrie eines Vormisch-Brenners ist aus der WO 93/17279 bekannt. Bei dieser Anordnung wird ein zylindrischer Drallerzeuger mit einem zusätzlichen konischen Innenkörper eingesetzt. Das Vormischgas wird ebenfalls über Zuführungen mit entsprechenden Austrittsöffnungen in den Drallraum eingedüst, die entlang der axial verlaufenden Lufteintrittsschlitze angeordnet sind. Die Pilotierungszuführung dieses Brenners ist am Ende des konischen Innenkörpers vorgesehen. Die Pilotierung führt jedoch zu erhöhten NOₓ-Emissionen, da bei dieser Betriebsweise nur eine unzureichende Vermischung mit der Verbrennungsluft stattfinden kann.

Bei allen bekannten Brennersystemen ist eine einstufige Zuführung des Brennstoffes im Vormisch-betrieb vorgesehen. Die Größe, Verteilung, Anordnung, der Abstand sowie die Anzahl der Austrittsöffnungen der Brennstoffzuführung entlang der Brennerachse müssen hierbei optimiert werden, um die Anforderungen an geringe Emissionen, die Extinktionsgrenze, die Rückschlaggrenze sowie die Anforderungen an die Stabilität der Verbrennung zu erfüllen. Hierbei ist es nahezu unmöglich, alle diese Anforderungen mit einer festen Verteilung der Austrittsöffnungen auch unter wechselnden Betriebs- und Umgebungsbedingungen zu erfüllen.

Ein weiterer Nachteil der bekannten Verfahren zum Betrieb von Vormisch-Brennern liegt darin, dass diese für niedrige Emissionen und niedrige Verbrennungsoszillationen unter Volllastbedingungen optimiert sind. Um den Brenner anzufahren und die Gasturbine zu starten, wird eine zusätzliche Pilotierungsstufe benötigt, die jedoch die Emissionswerte deutlich ansteigen lässt.

In einer parallelen Patentanmeldung der Anmelderin (US-5 699 667-A) wurde zur Lösung dieser Problematik eine Brenneranordnung vorgeschlagen, bei der die Mittel zum Einbringen von Brennstoff in den Verbrennungsluftstrom wenigstens eine erste Brennstoffzuführung mit einer ersten Gruppe von Brennstoff-Austrittsöffnungen für eine erste Vormisch-Brennstoffmenge und eine zweite Brennstoffzuführung mit einer zweiten Gruppe von Brennstoff-Austrittsöffnungen stromab der ersten Gruppe von Brennstoff-Austrittsöffnungen für eine zweite Vormisch-Brennstoffmenge umfassen. Die Brennstoffzuführungen mit den Brennstoff-Austrittsöffnungen sind hierbei am Drallkörper entlang des Drallraums in Längsrichtung des Brenners angeordnet und in zumindest zwei voneinander unabhängige Kanäle für den Brennstoff unterteilt. Durch den Einsatz eines derartigen Brennersystems mit gestufter Brennstoff-Eindüsung wird ein gegenüber einstufigen Brennersystemen deutlich erweiterter Betriebsbereich ermöglicht. Insbesondere kann die Betriebsweise des Brenners hinsichtlich der Emissionen optimal an die jeweilige Betriebslast angepasst werden. Weiterhin ist eine Brennstoffzuführung über die Pilotierungslanze nicht mehr erforderlich, da der alleinige Betrieb mit Brennstoff-Austrittsöffnungen der ersten Stufe (z.B. 2a in Fig. 2) ausreichend hohe lokale Temperaturen auf der Brennerachse hervorruft, während die gesamtadiabatische Temperatur weiterhin niedrig ist.

Die Löschgrenze eines Brenners mit einem vollständig vorgemischten Brennstoff-Luft-Gemisch hat eine Löschgrenze oberhalb von 1600 K. Moderne AAP-Gasturbinen werden im Leerlauf und bei niedriger Last mit einem Brennstoff-Luft-Gemisch betrieben, das bei der Verbrennung eine adiabatische Temperatur von 900 bis 1600 Kelvin erzeugt. Es ist daher unmöglich, den Brennstoff in der gesamten verfügbaren Verbrennungsluft zu verbrennen, so dass eine Anreicherung der Kernluft im Brenner durch Pilotierung im Bereich des Brennerhalses erforderlich ist. Dies betrifft insbesondere die oben genannten Brenner des Standes der Technik mit einstufiger Brennstoff-Eindüsung.

Die von der Anmelderin entwickelten Brenner mit mehrstufiger Brennstoff-Eindüsung durch Aufteilung der Brennstoffzuführungen in zwei getrennte Bereiche zeigen insbesondere eine Verringerung der NO_{X}-Emissionen und der Stärke der Verbrennungspulsationen bei höheren Flammentemperaturen oberhalb von 1650 K. Das Problem der Pulsationen tritt jedoch noch immer bei Temperaturen unterhalb von 1500 K auf, wenn die erste Stufe im Wesentlichen alleine betrieben wird und somit eine Funktion ähnlich einer Pilotierungsstufe erfüllt.

Die Aufgabe der vorliegenden Erfindung besteht darin, einen Brenner bereitzustellen, der auch bei niedrigeren Verbrennungstemperaturen unterhalb von 1600 K ein geringes Maß an Pulsationen erzeugt.

### Darstellung der Erfindung

Die Aufgabe wird mit dem Brenner gemäß Patentanspruch 1 gelöst. Vorteilhafte Ausgestaltungen des Brenners sind Gegenstand der Unteransprüche.

Der vorliegende Brenner mit gestufter Brennstoff-Eindüsung setzt sich im Wesentlichen aus einem Drallerzeuger für einen Verbrennungsluftstrom und Mitteln zum Einbringen von Brennstoff in den Verbrennungsluftstrom zusammen. Die Mittel zum Einbringen von Brennstoff in den Verbrennungsluftstrom umfassen wenigstens eine erste Brennstoffzuführung mit einer ersten Gruppe von Brennstoff-Austrittsöffnungen und eine zweite Brennstoffzuführung mit einer zweiten Gruppe von Brennstoff-Austrittsöffnungen abgesetzt von der ersten Gruppe von Brennstoff-Austrittsöffnungen. Die beiden Gruppen von Brennstoff-Austrittsöffnungen sowie Eintrittsöffnungen für Verbrennungsluft, in der Regel Lufteintrittsschlitze, sind hierbei entlang des durch den Drallkörper gebildeten Drallraums angeordnet, wie dies auch bei einstufigen Brennersystemen der eingangs genannten Art der Fall ist. Dies ist zwangsläufig erforderlich, um den Brennstoff in die durch die Eintrittsschlitze eintretende Verbrennungsluft einzudüsen, um auf diese Weise eine möglichst gute Vermischung zu erreichen. Der vorliegende Brenner zeichnet sich dadurch aus, dass im Übergangsbereich zwischen der ersten Gruppe und der zweiten Gruppe von Brennstoff-Austrittsöffnungen ein Trennelement im Drallraum angeordnet ist, das sich in Richtung der Brennkammer erstreckt und das den im Bereich der ersten Gruppe über die Lufteintrittsöffnungen eintretenden Verbrennungsluftstrom von dem im Bereich der zweiten Gruppe von Brennstoff-Austrittsöffnungen eintretenden Verbrennungsluftstrom trennt. Diese Trennung erfolgt hierbei zumindest über einen Bereich des Drallraums, d.h. ausgehend vom Übergangsbereich in Richtung der Brennkammer bis in den Bereich des Drallraums hinein, in dem die zweite Gruppe von Brennstoff-Austrittsöffnungen angeordnet ist.

Das Trennelement kann sowohl einstückig als auch mehrteilig aufgebaut sein. Es setzt sich vorzugsweise aus einer die Brennerachse umschließenden Trennwand zusammen. Die Trennwand ist hierbei in Anpassung an die geometrische Form des Drallerzeugers vorzugsweise über zumindest einen Teilbereich rohrförmig ausgebildet. Durch dieses Trennelement bzw. diese Trennwand innerhalb des Drallraums wird ein gesondertes Volumen geschaffen, das eine Art verkleinerter Brennkammer für die erste Stufe, d.h. den über die erste Gruppe von Brennstoff-Austrittsöffnungen in den Drallraum eintretenden Brennstoff und das daraus resultierende Brennstoff-Luft-Gemisch, bildet.

Bei einer Betriebsweise des Brenners, bei der im Wesentlichen der Brennstoff durch diese erste Stufe zugeführt wird, wie dies zum Anfahren, im Leerlaufbetrieb und bei niedriger Last der durch den Brenner betriebenen Anlage, insbesondere einer Gasturbine, in Art einer Pilotierung der Fall ist, wird die Flamme bereits innerhalb des durch das Trennelement gebildeten Volumens erzeugt.

Durch diese Ausgestaltung des vorliegenden Brenners wird eine stärkere Pulsation auch bei niedriger Last der Anlage, d.h. bei niedriger Brennerleistung und niedrigen gesamt adiabaten Verbrennungstemperaturen ermöglicht. Die Erfinder haben hierbei erkannt, dass die Flamme beim Betrieb der ersten Stufe ohne ein derartiges Trennelement einerseits relativ freie axiale Pulsationen ausführen kann und andererseits diese Pulsationen aufgrund des Kühlungseffektes der im Bereich der zweiten Stufe durch die Lufteintrittsöffnungen einströmenden Verbrennungsluft unterstützt werden. Durch die Einfügung des Trennelementes zwischen den Luftströmen, die im Bereich der ersten Stufe in den Drallraum einströmen und den Luftströmen, die im Bereich der zweiten Stufe einströmen, kann eine Wechselwirkung zwischen diesen bei niedriger Brennerleistung verhindert werden. Dies wiederum führt in vorteilhafter Weise zu einer Verringerung der Verbrennungspulsationen.

In einer vorteilhaften Ausführungsform umfasst der Brenner eine Brennstofflanze, die sich bis in den Bereich des Trennelementes bzw. des durch das Trennelement gebildeten Volumens erstreckt. Diese Brennerlanze ist somit gegenüber den aus dem Stand der Technik in Zusammenhang mit den Brennern mit einstufiger Brennstoff-Eindüsung bekannten Brennstoff- oder Pilotierungslanzen verlängert. Durch diese Verlängerung der Brennstofflanze bis in das Volumen des Trennelementes wird ein zusätzlicher Stabilisierungspunkt für das Brennstoff-Luft-Gemisch durch den "Stufensprung" über die Lanzenspitze der ersten Stufe geschaffen und die axiale Pulsation der Verbrennung weiter verringert.

Vorzugsweise weisen die Wände des Trennelementes Kühlkanäle auf, denen Verbrennungsluft von stromauf des Drallerzeugers zugeführt wird. Die Kühlkanäle erstrecken sich hierbei in Richtung der Brennkammer. Die Kühlluft tritt durch entsprechende Öffnungen am brennkammerseitigen Ende des Trennelementes in den Drallraum aus.

Das Trennelement ist vorzugsweise integral mit dem Drallkörper bzw. den diesen bildenden Schalen ausgebildet oder daran befestigt. Die vorliegende Ausgestaltung des Brenners ermöglicht es, bereits bestehende Brennerkonstruktionen ohne aufwendige Neukonstruktion mit dem Trennelement zu versehen.

### Kurze Beschreibung der Zeichnungen

Der vorliegende Brenner wird nachfolgend anhand eines Ausführungsbeispiels in Verbindung mit den Figuren nochmals kurz erläutert. Hierbei zeigen:
- Fig. 1: einen einstufigen Brenner gemäß dem Stand der Technik; und
- Fig. 2: ein Beispiel für einen vorliegenden Brenner in schematischer Darstellung.

### Wege zur Ausführung der Erfindung

Fig. 1 zeigt ein einstufiges Brennersystem, wie dies aus dem Stand der Technik bekannt ist und in der Beschreibungseinleitung bereits erläutert wurde.

Im vorliegenden Ausführungsbeispiel wird eine Brennergeometrie eingesetzt, wie sie prinzipiell aus dem eingangs genannten Stand der Technik, insbesondere aus der EP 0 321 809 B1 bekannt ist. Der Brenner besteht aus dem Drallkörper 1, der einen Drallraum 1a zur Vermischung des Brennstoffes mit der über Lufteintrittsschlitze im Drallkörper 1 eintretende Verbrennungsluft (durch Pfeile angedeutet) umfasst. Im Anschluss an den Drallraum 1a schließt sich die Brennkammer 3 an. Der Drallerzeuger 1 ist in bekannter Weise kegelförmig ausgebildet und besteht aus mehreren Teilschalen. In diesen Teilschalen sind die kanalförmigen Zuführungen 4a bzw. 4b für die Eindüsung des Brennstoffes in den Drallraum 1a angeordnet. Beim vorliegenden Brennersystem wird eine zweistufige Brennstoff-Eindüsung eingesetzt, bei der eine erste Stufe durch die Brennstoffzuführung 4a und eine zweite Stufe durch die Brennstoffzuführung 4b gebildet wird. In der Figur ist hierbei schematisch die erste Gruppe von Brennstoff-Austrittsöffnungen 2a im ersten Brennstoffkanal 4a sowie die zweite Gruppe von Brennstoff-Austrittsöffnungen 2b im zweiten Brennstoffkanal 4b zu erkennen.

Selbstverständlich sind diese Austrittsöffnungen 2a, 2b im vorliegenden Beispiel nur schematisch dargestellt, wobei die Anzahl, Verteilung und Geometrie dieser Austrittsöffnungen an die jeweiligen Bedingungen angepasst ist.

Die Zuführungsleitung 6 des Brennstoffes zur zweiten Stufe 4b wird in diesem Beispiel an der Aussenwandung des Drallkörpers 1 entlanggeführt. Die Zuführung für die erste Stufe 4a ist in diesem Beispiel nicht explizit gezeigt.

Im zentralen Bereich des Drallerzeugers 1 ist eine Brennstofflanze 5 zu erkennen, die auf der Längsachse 7 des Brenners verläuft.

Bei diesem Ausführungsbeispiel des erfindungsgemäßen Brenners ist ein Trennelement 8 vorgesehen, dass die Längsachse 7 des Brenners im Drallraum 1a umschließt und im Wesentlichen zylinder- bzw. topfförmig ausgebildet ist. Dieses Trennelement 8 trennt die durch die Lufteintrittsschlitze im Bereich der ersten Stufe 4a eintretende Verbrennungsluftströmung von der Verbrennungsluftströmung, die im Bereich der zweiten Stufe 4b in die äußere Zone des Drallraums 1a eintritt. Der Strömungsverlauf der eintretenden Verbrennungsluft ist durch die beiden Pfeile erkennbar. Das Trennelement 8 bildet hierbei eine Art von zur Brennkammer 3 hin offene Dose. Die Brennstofflanze 5 ist in diesem Beispiel gegenüber bekannten Anordnungen verlängert und erstreckt sich bis etwa auf halbe Höhe in das durch das Trennelement 8 gebildete Volumen. Durch diese Anordnung wird eine Trennung der im Bereich der beiden Stufen 4a und 4b eintretenden Verbrennungsluftströmung erreicht, so dass zwischen beiden Strömungen keine Wechselwirkung stattfindet. Das Trennelement 8 erstreckt sich hierbei nicht bis an den brennkammerseitigen Rand des Drallerzeugers 1, sondern nur über einen Teilbereich.

Bei niedriger Last bzw. geringer Leistung des Brenners wird der Brennstoff hauptsächlich durch die Brennstoff-Austrittsöffnungen 2a der ersten Stufe 4a in die innere Zone des Drallraums 1a, d.h. in die in den Drallraum in diesem Bereich eintretende Verbrennungsluft, eingedüst. Hierdurch bildet sich eine Verbrennungszone am brennkammerseitigen Rand des Trennelementes 8, die mit dem Bezugszeichen 9 in der Figur schematisch dargestellt ist. Diese Verbrennung des Brennstoffes der ersten Stufe 4a in der genannten Betriebsweise wird nicht durch die im Bereich der zweiten Stufe 4b eintretende Verbrennungsluftströmung gestört, da sich die Flammenwurzel innerhalb des Trennelementes befindet. Mögliche Pulsationen der Verbrennung werden hierdurch deutlich vermindert und die Stabilität der Flamme insbesondere durch die verlängerte Brennstofflanze 5 verbessert, die einen Stufensprung (backwards facing step) erzeugt.

Hierbei ist nicht beabsichtigt, gasförmigen Brennstoff über die Lanze einzubringen. Die beiden in Figur 2 in der Lanze erkennbaren Kanäle sind für Lanzen-Kühlluft und die Möglichkeit des Einbringens von flüssigem Brennstoff für einen Doppel-Brennstoff-Betrieb über die zental angeordnete Flachstrahldüse.

Bei höherer Brennerleistung werden zusätzlich durch die zweite Stufe 4b größere Brennstoffmengen eingedüst, wodurch sich am Ende die Verbrennungszone in den mit dem Bezugszeichen 10 schematisch angedeuteten Bereich verlagert. Bei den in dieser Betriebsweise bereits auftretenden höheren Verbrennungstemperaturen tritt die Problematik der Pulsationen nicht mehr in dem bei niedrigen Leistungen vorliegenden Maße auf. Durch die Trennwand ist auch die Flammenwurzel der Flamme, die durch den über die zweite Stufe 4b eingebrachten Brennstoff erzeugt wird, immer noch mit der Flamme 9 im bzw. am Trennwandaustritt verankert.

In der Figur ist auch sehr gut das Kühlungssystem für das Trennelement 8 in Form von Kühlkanälen 11 zu erkennen. Diese Kühlkanäle 11 sind mit der in den Drallerzeuger 1 stromauf der zweiten Stufe eintretenden Verbrennungsluft verbunden und haben ihre Austrittsöffnungen an dem brennkammerseitigen Ende der Wände des Trennelementes 8. Die austretende Verbrennungsluft ist in diesem Bereich durch die Pfeile angedeutet.

Es versteht sich von selbst, dass die vorliegende Erfindung auch auf andere Brennergeometrien anwendbar ist, die über eine zumindest zweistufige Eindüsung des Brennstoffes in die Verbrennungsluft betrieben werden. Das wesentliche Element ist hierbei das Trennelement, das die im Bereich der beiden Stufen eintretende Verbrennungsluftströmung voneinander trennt. Diese Trennung ist zumindest in einem Teilbereich des Drallraums erforderlich.

### BEZUGSZEICHENLISTE

- 1: Drallerzeuger
- 1a: Drallraum
- 2: Brennstoff-Austrittsöffnungen
- 2a: Brennstoff-Austrittsöffnungen der ersten Stufe
- 2b: Brennstoff-Austrittsöffnungen der zweiten Stufe
- 3: Brennkammer
- 4a: Brennstoffzuführung der ersten Stufe
- 4a: Brennstoffzuführung der zweiten Stufe
- 5: Brennstofflanze
- 6: Brennstoffleitung
- 7: Längsachse des Brenners
- 8: Trennelement
- 9: Verbrennungszone 1
- 10: Verbrennungszone 2
- 11: Kühlkanäle

## Patentansprüche

1. Brenner mit gestufter Brennstoff-Eindüsung, im Wesentlichen bestehend aus einem Drallerzeuger (1) für einen Verbrennungsluftstrom und Mitteln zum Einbringen von Brennstoff in den Verbrennungsluftstrom,
wobei die Mittel zum Einbringen von Brennstoff in den Verbrennungsluftstrom wenigstens eine erste Brennstoffzuführung (4a) mit einer ersten Gruppe von Brennstoff-Austrittsöffnungen (2a) und eine zweite Brennstoffzuführung (4b) mit einer zweiten Gruppe von Brennstoff-Austrittsöffnungen (2b) stromab der ersten Gruppe von Brennstoff-Austrittsöffnungen (2a) umfassen, und die erste und zweite Gruppe von Brennstoff-Austrittsöffnungen (2a, 2b) sowie Eintrittsöffnungen für den Verbrennungsluftstrom entlang eines durch den Drallerzeuger (1) gebildeten Drallraums (1a) angeordnet sind, **dadurch gekennzeichnet daß**
im Übergangsbereich zwischen der ersten und der zweiten Gruppe von Brennstoff-Austrittsöffnungen (2a, 2b) ein Trennelement (8) im Drallraum (1a) angeordnet ist, das einen im Bereich der ersten Gruppe von Brennstoff-Austrittsöffnungen (2a) in den Drallraum (1a) eintretenden ersten Verbrennungsluftstrom zumindest über einen Abschnitt einer Längsachse (7) des Brenners von einem im Bereich der zweiten Gruppe von Brennstoff-Austrittsöffnungen (2b) in den Drallraum (1a) einströmenden zweiten Verbrennungsluftstrom trennt.

2. Brenner nach Anspruch 1,
**dadurch gekennzeichnet,**
**dass** das Trennelement(8) durch ein oder mehrere Trennwände gebildet wird, die die Längsachse (7) des Brenners umschließen.

3. Brenner nach Anspruch 1 oder 2,
**dadurch gekennzeichnet,**
**dass** das Trennelement (8) im Wesentlichen rohr- bzw. topfförmig ausgebildet ist.

4. Brennersystem nach einem der Ansprüche 1 bis 3,
**dadurch gekennzeichnet,**
**dass** das Trennelement (8) mit Kühlkanälen (11) durchsetzt ist.

5. Brennersystem nach Anspruch 4,
**dadurch gekennzeichnet,**
**dass** die Kühlkanäle (11) Austrittsöffnungen zur Brennkammer (3) hin aufweisen.

6. Brennersystem nach einem der Ansprüche 1 bis 5,
**dadurch gekennzeichnet,**
**dass** der Brenner eine zentrale Brennstofflanze (5) aufweist, die sich bis in das durch das Trennelement (8) gebildete Volumen erstreckt.

## Claims

1. Burner with staged fuel injection, essentially consisting of a swirl generator (1) for a combustion air stream and means for the introduction of fuel into the combustion air stream, the means for the introduction of fuel into the combustion air stream comprising at least one first fuel supply (4a) with a first group of fuel outlet orifices (2a) and a second fuel supply (4b) with a second group of fuel outlet orifices (2b) downstream of the first group of fuel outlet orifices (2a), and the first and second group of fuel outlet orifices (2a, 2b) and also inlet orifices for the combustion air stream being arranged along a swirl space (1a) formed by the swirl generator (1), **characterized in that**, in the transitional region between the first and the second group of fuel outlet orifices (2a, 2b), a separating element (8) is arranged in the swirl space (1a), said separating element separating, at least over a portion of a longitudinal axis (7) of the burner, a first combustion air stream, which enters the swirl space (1a) in the region of the first group of fuel outlet orifices (2a), from a second combustion air stream which flows into the swirl space (1a) in the region of the second group of fuel outlet orifices (2b).

2. Burner according to Claim 1, **characterized in that** the separating element (8) is formed by one or more partitions which surround the longitudinal axis (7) of the burner.

3. Burner according to Claim 1 or 2, **characterized in that** the separating element (8) is of essentially tubular or bowl-shaped design.

4. The burner system as claimed in one of Claims 1 to 3, **characterized in that** the separating element (8) has cooling ducts (11) passing through it.

5. The burner system as claimed in Claim 4, **characterized in that** the cooling ducts (11) have outlet orifices toward the combustion chamber (3).

6. The burner system as claimed in one of Claims 1 to 5, **characterized in that** the burner has a central fuel lance (5) which extends into the volume formed by the separating element (8).

## Revendications

1. Brûleur à injection étagée de combustible, essentiellement constitué d'un tourbillonneur (1) pour un écoulement d'air de combustion et de moyens d'amenée de combustible dans l'écoulement d'air de combustion,
les moyens d'amenée de combustible dans l'écoulement d'air de combustion comprenant au moins une première amenée de combustible (4a) dotée d'un premier groupe d'ouvertures (2a) de sortie de combustible et une deuxième amenée de combustible (4b) dotée d'un deuxième groupe d'ouvertures (2b) de sortie de combustible situé en aval du premier groupe d'ouvertures (2a) de sortie de combustible, le premier et le deuxième groupe d'ouvertures (2a, 2b) de sortie de combustible ainsi que des ouvertures d'entrée d'air de combustion étant disposés le long d'un espace de tourbillonnage (1a) formé par le tourbillonneur (1), **caractérisé en ce que**
dans la zone de transition entre le premier et le deuxième groupe d'ouvertures (2a, 2b) de sortie de combustible, un élément de séparation (8) qui sépare un premier écoulement d'air de combustion qui pénètre dans l'espace de tourbillonnage (1a) dans la zone du premier groupe d'ouvertures (2a) de sortie de combustible d'un deuxième écoulement d'air de combustion qui pénètre dans l'espace de tourbillonnage (1a) dans la zone du deuxième groupe d'ouvertures (2b) de sortie de combustible est disposé dans l'espace de tourbillonnage (1a) au moins sur une partie de l'axe longitudinal (7) du brûleur.

2. Brûleur selon la revendication 1, **caractérisé en ce que** l'élément de séparation (8) est formé par une ou plusieurs parois de séparation qui entourent l'axe longitudinal (7) du brûleur.

3. Brûleur selon les revendications 1 ou 2, **caractérisé en ce que** l'élément de séparation (8) est configuré essentiellement en forme de tube ou de cuvette.

4. Système de brûleur selon l'une des revendications 1 à 3, **caractérisé en ce que** l'élément de séparation (8) est traversé par des canaux de refroidissement (11).

5. Système de brûleur selon la revendication 4, **caractérisé en ce que** les canaux de refroidissement (11) présentent des ouvertures de sortie en direction de la chambre de combustion (3).

6. Système de brûleur selon l'une des revendications 1 à 5, **caractérisé en ce que** le brûleur présente une lance centrale à combustible (5) qui s'étend dans le volume formé par l'élément de séparation (8).
